# EUROPÄISCHE PATENTSCHRIFT

(11) **EP 2 508 832 B1**
(45) Veröffentlichungstag und Bekanntmachung des Hinweises auf die Patenterteilung: **17.06.2015**
(21) Anmeldenummer: 12160825.1
(22) Anmeldetag: 22.03.2012
(51) Int. Cl.: F28D 9/00, F28F 3/08, F28F 9/02, F28F 21/02

(54) **Plattenwärmeübertrager aus Kunststoff**
Plastic plate heat exchanger
échangeur de chaleur à plaques en matrière plastique

(30) Priorität: 05.04.2011 DE 102011001818
(43) Veröffentlichungstag der Anmeldung: 10.10.2012
(73) Patentinhaber: Rehberg, Michael, 15738 Zeuthen (DE)
(72) Erfinder: Rehberg, Michael, 15738 Zeuthen (DE); Rehberg, Peter, 13053 Berlin (DE)
(74) Vertreter: adares Patent- und Rechtsanwälte Reininger & Partner

(56) Entgegenhaltungen:
- EP-A1- 0 625 688
- WO-A1-99/67041
- DE-U1-202010 007 615
- FR-A1- 2 638 226

## Beschreibung

Die Erfindung betrifft einen Plattenwärmeübertrager aus Kunststoff, der einen mit einer Frontplatte und einer Rückplatte abgedeckten Plattenstapel aus am Rand abdichtend miteinander verbundenen, profilierten Wärmeübertragungsplatten zur Bildung von abwechselnd für ein erstes Fluid und für ein zweites Fluid vorgesehenen Strömungskanälen umfasst, wobei die Wärmeübertragungsplatten Durchgangsöffnungen zur Verbindung der für das jeweils gleiche Fluid vorgesehenen Strömungskanäle aufweisen, gemäß dem Oberbegriff des Anspruchs 1. DE 20 2010007 615 U1 offenbart einen solchen Plattenwärmeübertrager.

Aus Kunststoff bestehende Wärmeübertrager werden beispielsweise in der EP 0 038 454 A2, der DE 10 2006 036 965 A1 oder der DE 20 2010 007 615 U1 beschrieben. Wärmeübertrager aus Kunststoff zeichnen sich durch hohe Korrosionsbeständigkeit, einfache und kostengünstige Fertigung sowie ein geringes Gewicht aus, weisen jedoch aufgrund des verwendeten Werkstoffs und wegen der zur Erzielung einer ausreichenden Festigkeit größeren Dicke eine verminderte Wärmeleitfähigkeit auf bzw. können aufgrund der geringen Festigkeit nur mit geringen Drücken betrieben werden.

Der in der DE 20 2010 007 615 U1 beschriebene Plattenwärmeübertrager aus Kunststoff umfasst übereinander gestapelte, im Spritzgussverfahren gefertigte Wärmeübertragungsplatten mit Durchgangsöffnungen sowie eine Front- und eine Rückplatte mit Anschlussrohren. Die Wärmeübertragungsplatten weisen auf der Vorderseite und auf der Rückseite jeweils einen unterschiedlich oder spiegelsymmetrisch ausgebildeten, als flächige Vertiefung mit Strömungsbarrieren ausgeführten Strömungskanal auf. Der an den ebenen Rändern der eine nur geringe Festigkeit aufweisenden Wärmeübertragungsplatten verschweißte oder verklebte Plattenwärmeübertrager kann nur bei geringen Drücken betrieben werden. Zudem ist die Wärmeübertragung aufgrund der erforderlichen großen Dicke der aus Kunststoff bestehenden Wärmeübertragungsplatten vergleichsweise gering. Weitere, jedoch nicht aus Kunststoff bestehende Wärmeübertrager werden in der US 7004237 B2, der EP 0203213 A1, der WO 2009 123519 A1 und der EP 2306133 A1 beschrieben.

Der Erfindung liegt die Aufgabe zugrunde, eine Plattenwärmeübertrager aus Kunststoff anzugeben, der einfach und kostengünstig gefertigt werden kann und eine hohe Druckfestigkeit sowie eine hohe Wärmeleitfähigkeit gewährleistet.

Erfindungsgemäß wird die Aufgabe mit einem gemäß den Merkmalen des Patentanspruchs 1 ausgebildeten Plattenwärmeübertrager gelöst.

Vorteilhafte Weiterbildungen der Erfindung sind Gegenstand der Unteransprüche.

Bei einem Plattenwärmeübertrager der eingangs erwähnten Art besteht der Grundgedanke der Erfindung in der Einbindung von Endloskohlenstofffasern in die aus Kunststoff bestehenden Wärmeübertragungsplatten, so dass zum einen aufgrund der dadurch erzielten Dünnwandigkeit und zum anderen der Wärmeleitfähigkeit der Endloskohlefasern Wärmeübertragungsplatten mit hoher Wärmeleitfähigkeit zur Verfügung stehen. Die identisch ausgebildeten Wärmeübertragungsplatten sind mit in nur einer Richtung schräg zur Längsachse verlaufenden - ein oberes und ein unteres Plattenniveau definierenden - Wellenbergen und Wellentälern sowie einer am Plattenrand umlaufenden Verbindungssicke und einem sich von dieser zum Platteninneren hin anschließenden umlaufenden - in Bezug auf die Plattenebene - waagerechten Verbindungsbereich jeweils um eine Plattenquerachse gedreht aufeinandergestapelt und an den aneinanderstoßenden Verbindungssicken und waagerechten Verbindungsbereichen sowie an den Berührungsflächen sich kreuzender Wellenberge bzw. -täler und der aneinanderstoßenden hochliegenden - das obere Plattenniveau bildenden - Randbereiche der Durchgangsöffnungen fest und abdichtend miteinander verschweißt oder verklebt. Der einfach ausgebildete und kostengünstig gefertigte Plattenwärmeübertrager zeichnet sich durch eine hohe Druckfestigkeit und eine hohe Wärmeübertragungsleistung aus. Die Wärmeübertragungsplatten sind aufgrund der in den Kunststoff eingebundenen Endloskohlenstofffasern elektrisch leitfähig, so dass einzelne Wärmeübertragungsplatten zur zusätzlichen Erwärmung des Fluids durch Anlegen einer Spannung aufheizbar sind.

In vorteilhafter Weiterbildung der Erfindung weisen die Verbindungssicken und die Wellenberge zur Erzielung eines großflächigen Abdicht- oder Verbindungsbereichs zwischen benachbarten Wärmeübertragungsplatten einen trapezförmigen Querschnitt auf.

In weiterer Ausbildung der Erfindung ist am Fluideintritt und -austritt des zwischen benachbarten Wärmeübertragungsplatten bestehenden Strömungskanals in einem tiefliegenden - das untere Plattenniveau bildenden - Randbereich gegenüberliegender Durchgangsöffnungen ein die beiden Randbereiche gegenseitig abstützendes und fest verbindendes Fluidverteilungselement angeordnet. Das Fluidverteilungselement ist als Stützring bzw. Zuganker ausgebildet und weist düsenförmige Durchlässe zur gleichmäßigen Fluidverteilung auf. Die Ausbildung aus Kunststoff ermöglicht zur Verringerung von Druckverlusten eine freie und zudem glatte Gestaltung der Ein- und Ausgänge.

In Ausgestaltung der Erfindung sind die Wellenberge und die Wellentäler zur Erzeugung eines unterschiedlichen Fluidvolumens in benachbarten Strömungskanälen unterschiedlich weit ausgebildet.

Gemäß einem weiteren Merkmal der Erfindung ist der mit der Front- und der Rückplatte abgedeckte Plattenstapel zur weiteren Erhöhung der Drucksteifigkeit des Plattenwärmeübertragers in Längs- und/oder Querrichtung mit einer Bandage aus kunststoffimprägnierten Fasern umwickelt. Die Front- und die Rückplatte sind in dieser Ausführungsform auf der Außenseite konvex gewölbt ausgebildet. An den Außenflächen der Front- und der Rückplatte können zusätzlich auch Versteifungsrippen ausgebildet sein.

In weiterer Ausgestaltung der Erfindung ist an der Außenfläche des Plattenwärmeübertragers ein Wärmeisoliermaterial aufgebracht.

Gemäß einem weiteren Merkmal der Erfindung werden der Kunststoffmatrix zum Teil Kohlenstoffnanotubs (CNT) oder Graphen beigemischt.

In Ausgestaltung der Erfindung bestehen die Wärmeübertragungsplatten aus einem thermoplastischen Kunststoff und sind durch Reibschweißen miteinander verbunden. Bei der Verwendung duroplastischer Kunststoffe erfolgt die Verbindung durch Kleben.

Ein Ausführungsbeispiel der Erfindung wird anhand der Zeichnung, in der
- Fig. 1: eine perspektivische Darstellung eines aus Kunststoff bestehenden Plattenwärmeübertragers im Schnitt; und
- Fig. 2: eine Explosionsdarstellung der Einzelteile des Plattenwärmeübertragers
zeigt, näher erläutert.

Der Plattenwärmeübertrager 1 umfasst in der vorliegenden beispielhaften Ausführungsform sieben identische Wärmeübertragungsplatten 2, eine Frontplatte 3, eine Rückplatte 4 und vier an Öffnungen 3' in der Frontplatte 3 anschließende Anschlussstutzen 5 zur Zuführung und Abführung eines wärmeabgebenden und eines wärmeaufnehmenden (ersten und zweiten) Fluids.

Die Wärmeübertragungsplatten 2 bestehen vorzugsweise aus einem endlosfaserverstärktem thermoplastischem Kunststoff, wobei zur Erhöhung der - thermischen und elektrischen - Leitfähigkeit in der Kunststoffmatrix Kohlenstoffnanotubs (CNT) oder Graphen (einem Kohlenstoff mit zweidimensionaler Struktur) dispergiert werden können. Durch die Verstärkung mit Endloskohlefasern wird zum einen die Festigkeit der Wärmeübertragungsplatten 2 und zum anderen deren Wärmeleitfähigkeit verbessert. Des Weiteren sind die aus Kunststoff bestehenden Wärmeübertragungsplatten 2 durch die integrierten Kohlefasern elektrisch leitfähig, so dass einzelne Wärmeübertragungsplatten 2 durch Anlegen einer Spannung erwärmt werden können und somit eine gezielte zusätzliche Erwärmung des Fluids möglich ist. Aufgrund der Versteifung mit Endloskohlefasern sind außerdem geringe Plattenwandstärken möglich, so dass die Wärmeübertragung auch aufgrund dieser Tatsche verbessert werden kann. Die Frontplatte 3 und die Rückplatte 4, die zum Umgebungsdruck hoch belastet sind, können durch angespritzte Rippen (nicht dargestellt) zusätzlich versteift sein und sind an der Außenflächen konvex gewölbt ausgebildet. Schließlich sind am Außenumfang des Plattenwärmetauschers 1 eine in Längsrichtung und eine in Querrichtung verlaufende Bandage 6 aus mit Kunststoff imprägnierten Endloskohlefasern angebracht, so dass der aus Kunststoff bestehende Wärmetauscher mit einem noch höheren Druck betrieben werden kann. Aufgrund der Wölbung der Front- und der Rückplatte werden Innendruckkräfte des Wärmeübertragers in Längskräfte in der Außenkontur umgewandelt und dort von in Längsrichtung hoch belastbaren Faserbandagen aufgenommen. Es ist auch möglich, aber in der Zeichnung nicht dargestellt, den Plattenwärmeübertrager 1 mit einem Wärmeisoliermaterial zu umspritzen.

Die faserverstärkten Wärmeübertragungsplatten 2 sind in nur einer Richtung (hier in einem Winkel von 45° zur Längsrichtung, wobei jeder Winkel zwischen 0 und < 90° möglich ist, wellenförmig profiliert. Die Wellenberge 7 und Wellentäler 8 haben die Gestalt eines Trapezes und sind jeweils gleich groß. (Es ist jedoch auch denkbar, die Wellenberge und die Wellentäler in voneinander unterschiedlicher Größe auszubilden, so dass - beispielsweise bei Medien mit unterschiedlicher Viskosität - in benachbarten Strömungskanälen des Plattenwärmetauschers 1 unterschiedliche Volumina transportiert werden können). Die Wärmeübertragungsplatten 2 weisen im Außenrandbereich eine umlaufende trapezförmige Verbindungssicke 9 und einen sich daran nach außen anschließenden waagerechten Randabschnitt 10 und einen sich nach innen anschließenden umlaufenden, waagerechten Verbindungsbereich 15 auf. In den Eckbereichen der Wärmeübertragungsplatten 2 befinden sich Durchgangsöffnungen 11, über die das jeweils über die Anschlussstutzen 5 zugeführte wärmeabgebende Medium bzw. das wärmeaufnehmende Medium in den jeweiligen, zwischen zwei Wärmeübertragungsplatten 2 gebildeten Strömungskanal geleitet wird. Auf der Längsseite der Wärmeübertragungsplatte 2 mit dem Fluideintritt- und -austritt sind in dem von der betreffenden Durchgangsöffnung 11 ausgehenden - tief liegenden - Randbereich 11' zur Bildung der Eintrittsöffnung und der Austrittsöffnung des Strömungskanals zwischen zwei benachbarten Wärmeübertragungsplatten 2 Fluidverteilungselemente 12 angebracht. Diese - beispielsweise in Form eines düsenförmige Durchlässe 13 bildenden Ringes gestalteten Fluidverteilungselemente 12 sorgen zum einen für eine bessere Verteilung des zugeführten Fluids im betreffenden Strömungskanal und sorgen darüber hinaus aber gleichzeitig für eine gegenseitige Abstützung benachbarter Wärmeübertragungsplatten 2 im Bereich der Durchgangsöffnungen 11 im Fluideintritts- und - austrittsbereich und somit für eine hohe Druckfestigkeit auch in diesem Teil des Plattenwärmeübertragers 1.

Die zuvor beschriebenen - identisch ausgebildeten - Wärmeübertragungsplatten 2 werden - jeweils um die Querachse um 180° gedreht - übereinander gestapelt und an den Berührungsflächen zwischen zwei Platten, das heißt, an den aneinanderstoßenden waagerechten Rücken 14 der umlaufenden trapezförmigen Verbindungssicken 9 bzw. an den an die Sicken 9 zum Inneren der Platten hin angrenzenden umlaufenden waagerechten Verbindungsbereichen 15, an den von den Durchgangsöffnungen 11 ausgehenden aneinander stoßenden Randbereichen 11" sowie den sich kreuzenden Berührungsflächen 16 der trapezförmigen Wellenberge 7 durch Reibschweißen fest und abdichtend miteinander verbunden. Eine weitere Verbindung zwischen den Platten kann auch im Bereich der Fluidverteilungselemente 12 erfolgen. Neben dem Reibschweißen kann die Verbindung und Abdichtung auch durch andere Schweißverfahren oder - bei Wärmeübertragungsplatten aus duroplastischem Kunststoff - durch Kleben erfolgen.

Der zuvor beschriebene Plattenwärmeübertrager aus Kunststoff zeichnet sich aufgrund der konstruktiven und werkstoffseitigen Gestaltung der dünnen, hoch wärmeleitfähigen und hochfesten sowie an mehreren Flächenabschnitten fest und abdichtend miteinander verbundenen Wärmeübertragungsplatten durch eine hohe Druckfestigkeit und Wärmeübertragungsleistung aus. Zusätzlich wird die Druckfestigkeit noch durch die um die gewölbte Front- und Rückplatte gewickelten Bandagen aus kunststoffgetränkten Endlosfasern erhöht. Die Herstellung der in nur einer einzigen Form ausgebildeten Wärmeübertragungsplatten erfolgt durch ein kombiniertes Verfahren aus Umformen der thermoplastisch faserverstärkten Kunststoffplatte und Anspritzen von eventuell erforderlichen Verstärkungs- oder Funktionselementen. Die Herstellung der Platten und die Montage des Plattenwärmeübertragers ist einfach und kostengünstig.

### Bezugszeichenliste

- 1: Plattenwärmeübertrager
- 2: Wärmeübertragungsplatten
- 3: Frontplatte (3' Öffnungen in 3)
- 4: Rückplatte
- 5: Anschlussstutzen
- 6: Bandage
- 7: Wellenberg
- 8: Wellentäler
- 9: umlaufende trapezförmige Verbindungssicke
- 10: waagerechter Randabschnitt
- 11: Durchgangsöffnungen
- 11': tiefliegender Randbereich, unteres Plattenniveau
- 11": hochliegender Randbereich, oberes Plattenniveau
- 12: Fluidverteilungselement (Stützring)
- 13: düsenförmige Durchlässe
- 14: Rücken von 9
- 15: waagerechter Verbindungsbereich
- 16: sich kreuzende Berührungsflächen

## Patentansprüche

1. Plattenwärmeübertrager aus Kunststoff, der einen mit einer Frontplatte (3) und einer Rückplatte (4) abgedeckten Plattenstapel aus an einem umlaufenden Randabschnitt (10) abdichtend miteinander verbundenen, profilierten Wärmeübertragungsplatten (2) zur Bildung von abwechselnd für ein erstes Fluid und für ein zweites Fluid vorgesehenen Strömungskanälen umfasst, wobei die Wärmeübertragungsplatten (2) jeweils zwei in einem oberen und einem unteren Plattenniveau (11', 11") ausgebildete Durchgangsöffnungen (11) zur Verbindung der für das jeweils gleiche Fluid vorgesehenen Strömungskanäle aufweisen, mit nur in einer Richtung schräg zur Längsachse verlaufenden, das untere und obere Plattenniveau definierenden Wellenbergen (7) und Wellentälern (8), **dadurch gekennzeichnet, dass** die Wärmeübertragungsplatten mit Endloskohlefasern versteifte, dünnwandige und durch die Einbindung der Kohlefasern hoch wärmeleitfähige, identisch ausgebildete Wärmeübertragungsplatten (2) sind mit einer am Randabschnitt (10) auf dem oberen Plattenniveau (11") umlaufenden Verbindungssicke (9) und einem sich von dieser zum Platteninneren hin anschließenden umlaufenden, in Bezug auf die Plattenebene waagerechten Verbindungsbereich (15) jeweils um eine Plattenquerachse gedreht aufeinandergestapelt und an den aneinanderstoßenden Verbindungssicken (9) und waagerechten Verbindungsbereichen (15) sowie an den Berührungsflächen (16) sich kreuzender Wellenberge (7) und der aneinanderstoßenden, im oberen Plattenniveau (11") hochliegenden Randbereiche der Durchgangsöffnungen (11) fest und abdichtend miteinander verschweißt oder verklebt sind.

2. Plattenwärmeübertrager nach Anspruch 1, **dadurch gekennzeichnet, dass** die Verbindungssicken (9) und die Wellenberge (7) zur Erzielung eines großflächigen Abdicht- oder Verbindungsbereichs zwischen benachbarten Wärmeübertragungsplatten einen trapezförmigen Querschnitt aufweisen.

3. Plattenwärmeübertrager nach Anspruch 1, **dadurch gekennzeichnet, dass** am Fluideintritt und - austritt des zwischen benachbarten Wärmeübertragungsplatten (2) bestehenden Strömungskanals in einem tiefliegenden Randbereich (11') gegenüberliegender Durchgangsöffnungen (11) ein die beiden Randbereiche gegenseitig abstützendes und fest verbindendes Fluidverteilungselement (12) angeordnet ist.

4. Plattenwärmeübertrager nach Anspruch 3, **dadurch gekennzeichnet, dass** das Fluidverterteilungselement (12) als Stützring ausgebildet ist und düsenförmige Durchlässe (13) zur gleichmäßigen Fluidverteilung aufweist.

5. Plattenwärmeübertrager nach einem der Ansprüche 1 bis 4, **dadurch gekennzeichnet, dass** die Wellenberge (7) und die Wellentäler (8) zur Erzeugung eines unterschiedlichen Fluidvolumens in benachbarten Strömungskanälen unterschiedlich weit ausgebildet sind.

6. Plattenwärmeübertrager nach einem der Ansprüche 1 bis 4, **gekennzeichnet durch** eine den Plattenstapel mit der Front- und der Rückplatte (3, 4) in Längs- und/oder Querrichtung umschließende Bandage (6) aus kunststoffimprägnierten Fasern.

7. Plattenwärmeübertrager nach Anspruch 5, **dadurch gekennzeichnet, dass** die Front- und die Rückplatte (3, 4) auf der Außenseite konvex gewölbt ausgebildet sind.

8. Plattenwärmeübertrager nach einem der vorhergehenden Ansprüche, **gekennzeichnet durch** ein an dessen Außenfläche aufgebrachtes Wärmeisoliermaterial.

9. Plattenwärmeübertrager nach einem der vorhergehenden Ansprüche, **gekennzeichnet durch** an den Außenflächen der Front- und der Rückplatte (3, 4) angebrachte Versteifungsrippen.

10. Plattenwärmeübertrager nach Anspruch 1, **dadurch gekennzeichnet, dass** die Kunststoffmatrix mit Kohlenstoffnanotubs (CNT) oder Graphen versehen ist.

11. Plattenwärmeübertrager nach einem der vorhergehenden Ansprüche, **dadurch gekennzeichnet, dass** die Wärmeübertragungsplatten (2) elektrisch leitfähig sind und zur Erwärmung des Fluids durch Anlegen einer Spannung aufheizbar sind.

## Claims

1. A plate heat exchanger made of plastic, comprising a plate pack covered by a front plate (3) and a back plate (4) and made of heat exchanger plates (2) being profiled and joined together i n a sealing manner at a circumferential edge portion (10) to form flow channels provided alternately for a first fluid and for a second fluid, wherein the heat exchanger plates (2) have respectively two passageway openings (11) formed in a upper and a lower plate level (11', 11") for connecting the flow channels provided respectively for the same fluid, having wave mountains (7) and wave valleys (8) defining the upper and lower plate levels and running only in one direction inclined to the longitudinal axis, **characterized in that** the heat exchanger plates are heat exchanger plates (2) being formed in an identical manner and highly heat-conducting by the integration of carbon fibers and thin-walled and stiffened by endless carbon fibers and having a connecting crimp (9) running at the edge portion (10) on the upper plate level (11") and a circumferential connecting region (15) added to it towards the plate interior and horizontal in relation to the plate plane, and being respectively stacked in a rotated manner around a plate transverse axis and being glued or welded together in a firm and sealing manner at the abutting connecting crimps (9) and horizontal connecting regions (15) and at the contact areas (16) of intersecting wave mountains (7) and the edge regions of the passageways openings (11) being in a raised position in the upper plate level (11") and abutting.

2. The plate heat exchanger according to claim 1, **characterized in that** the connecting crimps (9) and the wave mountains (7) have a trapezoidal cross-section to attain a large-scale sealing or connecting region between neighboring heat exchanger plates.

3. The plate heat exchanger according to claim 1, **characterized in that** a fluid distribution element (12) firmly connecting and supporting mutually the two edge regions is arranged at the fluid entry and exit of the flow channel existing between neighbouring heat exchanger plates (2) in a low lying edge region (11') of opposing passageway openings (11).

4. The plate heat exchanger according to claim 3, **characterized in that** the fluid distribution element (12) is formed as supporting ring and has nozzle shaped passages (13) for a uniform fluid distribution.

5. The plate heat exchanger according to any one of the claims 1 to 4, **characterized in that** the wave mountains (7) and the wave volleys (8) are formed in differently wide manner for generation of a different fluid volume in neighbouring flow channels.

6. The plate heat exchanger according to any one of the claims 1 to 4, **characterized by** a binding (6) made of plastic-impregnated fibers and surrounding the plate pack having the front and the back plates (3, 4) in longitudinal and/ or transverse direction.

7. The plate heat exchanger according to claim 5, **characterized in that** the front and the back plates (3, 4) are formed on the outer face in a convex curved manner.

8. The plate heat exchanger according to any one of the preceding claims, **characterized by** a heat isolating material applied onto its outer surface.

9. The plate heat exchanger according to any one of the preceding claims, **characterized by** stiffening rips attached to the outer surfaces of the front and the back plates (3, 4).

10. The plate heat exchanger according to claim 1, **characterized in that** the plastic matrix is provided with carbon nanotubes (CNT) or graphene.

11. The plate heat exchanger according to any one of the preceding claims, **characterized in that** the heat exchanger plates (2) are electrically conductive and heatable by applying a voltage for heating the fluid.

## Revendications

1. Un échangeur de chaleur à plaques en matière plastique, comprenant une pile à plaques couverte par une plaque avant (3) et une plaque arrière (4) et fabriquée par des plaques (2) de transmission de chaleur profilées et reliées l'une à l'autre de manière étanchée à une section (10) bordière périphérique pour former des canaux d'écoulement prévus de manière alternante pour un premier fluide et un second fluide, les plaques (2) de transmission de chaleur ayant respectivement deux ouvertures (11) de passage formées dans un niveau (11', 11") supérieur et inférieur de la plaque pour connecter les canaux d'écoulement prévus respectivement pour le même fluide, ayant des crêtes (7) des vagues et des creux (8) des vagues définissant le niveau inférieur et supérieur de la plaque et passant seulement en une direction de façon penchée vers l'axe longitudinale, **caractérisé en ce que** les plaques de transmission de chaleur sont des plaques (2) de transmission de chaleur formées de manière identique et ayant une conductibilité thermique élevée par l'intégration des fibres de carbone et des parois minces et étant raidies par des fibres de carbone continus et ayant une moulure (9) de liaison tournant autour la section (10) bordière au niveau (11") supérieur de la plaque et une région (15) de liaison périphérique se rattachant de celle-ci jusqu'à l'intérieur de la plaque et étant horizontale par rapport au plan de la plaque, et étant empilées les unes sur les autres respectivement tournées autour un axe transversal de la plaque et étant soudées ou collées l'une à l'autre de manière fixe et étanchée aux moulures (9) de liaison et régions (15) de liaison horizontales se touchant et aux surf aces (16) de contact des crêt es (7) des vagues se croisant et des régions bordières des ouvertures (11) de passage surélevées au niveau (11") de la plaque supérieur se touchant.

2. L'échangeur de chaleur à plaques selon la revendication 1, **caractérisé en ce que** les moulures (9) de liaison et les crêtes (7) des vagues ont une section transversale trapézoïdale pour obtenir une région d'étanchement ou de liaison vaste entre des plaques de t ransmi ssi on de chaleur adjacentes.

3. L'échangeur de chaleur à plaques selon la revendication 1, **caractérisé en ce qu'**un élément (12) de distribution du fluide connectant de manière fixe et appuyant mutuellement les deux régions bordières est arrangé à l'entrée et au départ du fluide du canal d'écoulement existant entre des plaques (2) de transmission de chaleur adjacentes dans une région bordière (11') inférieure d'ouvertures (11) de passage opposées.

4. L'échangeur de chaleur à plaques selon la revendication 3, **caractérisé en ce que** l'élément (12) de distribution du fluide est formé en bague d'appui et a des passages (13) en forme de buse pour une distribution régulière du fluide.

5. L'échangeur de chaleur à plaques selon une des revendications 1 à 4, **caractérisé en ce que** les crêtes (7) des vagues et les creux (8) des vagues sont formés avec une largeur différente pour générer un volume du fluide différent dans des canaux d'écoulement adjacents.

6. L'échangeur de chaleur à plaques selon une des revendications 1 à 4, **caractérisé par** un bandage (6) en fibres imprégnés par plastique entourant la pile des plaques avec les plaques avant et arrière (3, 4) dans la direction longitudinale et/ ou transversale.

7. L'échangeur de chaleur à plaques selon la revendication 5, **caractérisé en ce que** les plaques avant et arrière (3, 4) sont formées à la face externe à courbure convexe.

8. L'échangeur de chaleur à plaques selon une des revendications précédentes, **caractérisé par** un matériau d'isolation thermique qui est arrangé à sa surface extérieure.

9. L'échangeur de chaleur à plaques selon une des revendications précédentes, **caractérisé par** des nervures de raidissement arrangées aux surfaces extérieures des plaques avant et arrière (3, 4).

10. L'échangeur de chaleur à plaques selon la revendication 1, **caractérisé en ce que** la matrice de plastique est prévue par des nanotubes de carbones (CNT) ou graphène.

11. L'échangeur de chaleur à plaques selon une des revendications précédentes, **caractérisé en ce que** les plaques (2) de transmission de chaleur sont électriquement conductrices et peuvent être chauffées par application d'une tension pour chauffer le fluide.
